# EUROPÄISCHE PATENTSCHRIFT

(11) **EP 3 798 439 B1**
(45) Veröffentlichungstag und Bekanntmachung des Hinweises auf die Patenterteilung: **09.04.2025**
(21) Anmeldenummer: 20193772.9
(22) Anmeldetag: 01.09.2020
(51) Int. Cl.: F02M 17/36, F02M 19/02, F02M 37/00, F02M 1/16, F02M 17/04, F02M 19/06

(54) **KRAFTSTOFFZUFÜHREINRICHTUNG**
FUEL SUPPLY DEVICE
DISPOSITIF D'ALIMENTATION EN CARBURANT

(30) Priorität: 30.09.2019 EP 19200476
(43) Veröffentlichungstag der Anmeldung: 31.03.2021
(73) Patentinhaber: Andreas Stihl AG & Co. KG, 71336 Waiblingen (DE)
(72) Erfinder: Osburg, Gerhard, 71394 Kernen (DE); Galagas, Dimitrios, 71522 Backnang (DE)
(74) Vertreter: Reinhardt, Annette

(56) Entgegenhaltungen:
- DE-A1- 10 142 247
- DE-B4- 4 328 989
- JP-A- S57 198 357
- US-A1- 2008 061 454
- US-A1- 2014 306 358

## Beschreibung

Die Erfindung betrifft eine Kraftstoffzuführeinrichtung der im Oberbegriff des Anspruchs 1 angegebenen Gattung.

Aus der DE 297 22 869 U1 geht ein Membranvergaser hervor, der eine Hauptdüse mit einem Rückschlagventil aufweist. Das Rückschlagventil verschließt im Leerlauffall den Hauptdüsenpfad, so dass Druckpulsationen im Ansaugkanal nicht über den Hauptdüsenpfad auf die Regelkammer wirken können.

Aus der CN 202690251 U geht ein Vergaser hervor, der im Leerlaufkraftstoffpfad ein Sieb aufweist. Dadurch sollen Verschmutzungen aus dem Kraftstoff ausgefiltert und so eine Anlagerung von Verschmutzungen an der Leerlauföffnung vermieden werden.

Die DE 101 42 247 A1 offenbart einen Vergaser mit einem Kraftstoffpfad, in dem ein Hochgeschwindigkeitsnadelventil, ein Rückschlagventil und eine Hochgeschwindigkeitsdüse angeordnet sind.

Es hat sich gezeigt, dass es bei Verbrennungsmotoren, deren Kraftstoffzuführeinrichtung mindestens ein Ventil aufweist, zu Funktionsbeeinträchtigungen, beispielsweise zu unbefriedigendem Anwerfverhalten oder zu unruhigem Lauf eines Verbrennungsmotors im Betrieb kommen kann.

Der Erfindung liegt die Aufgabe zugrunde, eine Kraftstoffzuführeinrichtung anzugeben, mit der Funktionsbeeinträchtigungen eines Verbrennungsmotors vermieden sind.

Diese Aufgabe wird durch eine Kraftstoffzuführeinrichtung mit den Merkmalen des Anspruchs 1 gelöst.

Es ist vorgesehen, dass in dem Kraftstoffkanal, in dem das Ventil angeordnet ist, ein Ringspalt gebildet ist, wobei die Spaltbreite des Ringspalts auf den Hub des Ventilplättchens des Ventils derart abgestimmt ist, dass die Spaltbreite nicht größer als der doppelte Hub ist. Der Strömungsquerschnitt des Ringspalts ist größer als der Strömungsquerschnitt des Ventils. Die Strömungsquerschnitte sind vorliegend Flächenquerschnitte.

In einer ersten Variante von Anspruch 1 ist der Ringspalt nicht durch das Ventilplättchen des Ventils begrenzt. Der Ringspalt ist getrennt von dem Ventilplättchen des Ventils ausgebildet. Der Ringspalt ist vorteilhaft beabstandet zu dem Ventilplättchen ausgebildet. Der Ringspalt ist von einer Innenwand und einer Außenwand begrenzt. Ein einfacher Aufbau der Kraftstoffzuführeinrichtung ergibt sich dadurch, dass der Ventilsitz und die Innenwand des Ringspalts an dem gleichen Bauteil ausgebildet sind. Für die Ausbildung des Ringspalts werden dadurch keine zusätzlichen Bauteile benötigt.

In einer zweiten Variante von Anspruch 1 mündet in den Ansaugkanalabschnitt eine Hauptkraftstoffdüse, die ein Ventil aufweist. Die Hauptkraftstoffdüse ist dabei die Düse, über die bei Volllast eines Verbrennungsmotors der Hauptteil des Kraftstoffs zugeführt wird. Die Hauptkraftstoffdüse ist in einer Bohrung der Kraftstoffzuführeinrichtung angeordnet. Die Hauptkraftstoffdüse ist vorteilhaft in eine Bohrung der Kraftstoffzuführeinrichtung eingepresst. In alternativer Gestaltung kann auch vorgesehen sein, dass die Hauptkraftstoffdüse in die Bohrung eingeschraubt ist oder mittels eines elastischen Elements, beispielsweise mittels eines O-Rings, in der Bohrung gehalten ist. Ein einfacher Aufbau ergibt sich dadurch, dass der Ringspalt zwischen der Wand der Bohrung und dem Außenumfang der Hauptkraftstoffdüse gebildet ist. Für die Ausbildung des Ringspalts werden dadurch keine zusätzlichen Bauteile benötigt. Es müssen lediglich die Abmessungen von Bohrung und Außenumfang der Hauptkraftstoffdüse aufeinander abgestimmt werden. Besonders bevorzugt verläuft der Ringspalt zwischen einem ersten Ringkanal und einem zweiten Ringkanal. Über die beiden Ringkanäle können die Kraftstoffzufuhr und die Kraftstoffabfuhr erfolgen. Vorteilhaft sind der erste Ringkanal, der Ringspalt und der zweite Ringkanal von der Wand der Bohrung und dem Außenumfang der Hauptkraftstoffdüse begrenzt.

Es hat sich gezeigt, dass ein unruhiger Lauf eines Verbrennungsmotors auf eine ungeeignete Kraftstoffzufuhr zurückzuführen sein kann. Diese ungeeignete Kraftstoffzufuhr kann sich dann ergeben, wenn zwischen dem Ventilplättchen und einem Anschlag für das Ventilplättchen Verschmutzungen wie beispielsweise Späne, die aus der Produktion der Kraftstoffzuführeinrichtung stammen können, angeordnet sind. Diese Verschmutzungen verhindern, dass das Ventilplättchen die geschlossene Stellung erreicht. Dadurch wird die Funktion der Kraftstoffzuführeinrichtung beeinträchtigt. Auch ein unzureichendes Anwerfverhalten kann auf Verschmutzungen an einem Ventil, nämlich einem Ventil einer Kraftstoffpumpe, insbesondere eines Purgers, zurückzuführen sein.

Durch die Abstimmung der Spaltbreite des Ringspalts auf den Hub des Ventilplättchens hält der Ringspalt Verschmutzungen wie beispielsweise Späne oder dergleichen zurück und gewährleistet so, dass das Ventilplättchen die geschlossene Stellung erreichen kann. Es hat sich gezeigt, dass bereits durch eine Spaltbreite, die nicht größer als der doppelte Hub des Ventilplättchens ist, ein Blockieren oder Behindern der Bewegung des Ventilplättchens weitestgehend vermieden werden kann. Der Strömungsquerschnitt des Ringspalts ist dabei größer als der Strömungsquerschnitt des Ventils. Für die Durchflussmenge durch den Kraftstoffkanal wirkt der Ringspalt dadurch nicht signifikant begrenzend.

Die Spaltbreite des Ringspalts ist vorteilhaft konstruktiv fest vorgegeben. Die Spaltbreite des Ringspalts ist bevorzugt nicht veränderbar oder einstellbar.

Bevorzugt ist die Spaltbreite nicht größer als der Hub. Lediglich Verschmutzungen, die nicht größer als der Hub des Ventilplättchens sind, können den Ringspalt passieren. Diese Verschmutzungen werden jedoch am Ventilplättchen aufgrund des ausreichend großen Hubs des Ventilplättchens nicht zurückgehalten und können das Ventilplättchen im Betrieb passieren. Dadurch ist ein Blockieren oder Behindern der Bewegung des Ventilplättchens durch Verschmutzungen verhindert.

Das Ventil kann dabei beispielsweise das Ventil einer Kraftstoffdüse oder ein Ventil in einer Pumpe der Kraftstoffzuführeinrichtung sein. Es kann vorgesehen sein, dass das Ventil ein Rückschlagventil oder ein elektromagnetisches Ventil mit einem Ventilplättchen ist. Beim Rückschlagventil erfolgt die Bewegung des Ventilplättchens zwischen der geöffneten Stellung und der geschlossenen Stellung aufgrund der Druckverhältnisse am Ventilplättchen. Bei einem elektromagnetischen Ventil wird das Ventilplättchen in Abhängigkeit des Stromflusses durch einen Elektromagneten bewegt.

Bevorzugt ist die Spaltbreite des Ringspalts kleiner als der Hub des Ventilplättchens. Besonders bevorzugt beträgt die Spaltbreite höchstens 80% des Hubs. Dadurch kann sicher vermieden werden, dass Verschmutzungen durch den Ringspalt zum Ventil gelangen können, die sich zwischen Ventilplättchen und Anschlag einklemmen und so ein Schließen des Ventils verhindern können. Verschmutzungen, die kleiner als der Ventilhub sind, können zwischen Ventilplättchen und Anschlag hindurchtreten und werden vom Kraftstoff weggespült, so dass diese Verschmutzungen keine Funktionsbeeinträchtigung nach sich ziehen.

Die geöffnete Stellung des Ventils ist insbesondere eine Stellung, in der das Ventilplättchen an einem Anschlag anliegt. Der Anschlag und der Ventilsitz definieren dadurch mechanisch die beiden Endlagen des Ventilplättchens.

Vorteilhaft ist mindestens ein Ringspalt stromauf des Ventils angeordnet. Die Bezeichnung "stromauf" bezieht sich dabei auf eine Strömungsrichtung von einem Kraftstofftank zu einem Verbrennungsmotor, also die übliche Strömungsrichtung im Betrieb der Kraftstoffzuführeinrichtung. Es kann auch vorgesehen sein, dass zusätzlich oder alternativ mindestens ein Ringspalt stromab des Ventils angeordnet ist. Ein stromab des Ventils angeordneter Ringspalt verhindert bei Rückpulsationen im Kraftstoffsystem, dass Verschmutzungen zum Ventil gelangen. Dies kann beispielsweise der Fall sein, wenn der Verbrennungsmotor beispielsweise in einem handgeführten Arbeitsgerät im Betrieb geschwenkt wird oder wenn der Verbrennungsmotor abgestellt wird und Kraftstoff zurück zum Kraftstofftank fließt.

Vorteilhaft ist stromauf des Ringspalts mindestens eine Drossel angeordnet. Die Drossel kann dabei eine Festdrossel sein. Die Drossel ist insbesondere eine Teillastfestdüse. Es kann auch vorgesehen sein, dass die mindestens eine Drossel einstellbar ist. Eine einstellbare Drossel kann insbesondere eine Volllaststellschraube sein, wenn das Ventil an einer Hauptkraftstoffdüse ausgebildet ist. Vorteilhaft ist der Strömungsquerschnitt des Ringspalts größer als der Strömungsquerschnitt der Drossel. Dadurch wirkt der Ringspalt für den Durchfluss nicht begrenzend. In vorteilhafter Gestaltung ist mindestens eine einstellbare Drossel und mindestens eine Festdrossel vorgesehen.

Vorteilhaft weist die Kraftstoffzuführeinrichtung einen Purger als eine manuell zu betätigende Kraftstoffpumpe auf. Der Purger weist eine Pumpenkammer auf. Vorteilhaft ist ein erstes Ventil stromauf der Pumpenkammer und ein zweites Ventil stromab der Pumpenkammer angeordnet. Auch für Ventile an einem Purger ist ein Ringspalt vorteilhaft, um sicherzustellen, dass das Ventilplättchen sicher öffnet und schließt und in seiner Bewegung nicht durch Verschmutzungen behindert wird. Dadurch kann die dauerhafte Funktion des Purgers sichergestellt werden. Das Kraftstoffsystem wird beim Betätigen des Purgers sicher geflutet, so dass sich ein gutes Anwerfverhalten eines mit der Kraftstoffzuführeinrichtung betriebenen Verbrennungsmotors ergibt.

Ausführungsbeispiele der Erfindung werden im Folgenden anhand der Zeichnung erläutert. Es zeigen:
- Fig. 1: eine schematische Schnittdarstellung durch eine Kraftstoffzuführeinrichtung,
- Fig. 2: eine schematische, vergrößerte Darstellung der Hauptkraftstoffdüse des Vergasers aus Fig. 1,
- Fig. 3: eine schematische Schnittdarstellung durch ein Rückschlagventil des Purgers des Vergasers aus Fig. 1,
- Fig. 4: eine Ausführungsvariante der Hauptkraftstoffdüse aus Fig. 2,
- Fig. 5 bis 7: vergrößerte Darstellungen von Ausführungsvarianten des Ringspalts.

Fig. 1 zeigt schematisch eine Kraftstoffzuführeinrichtung 1 in Schnittdarstellung. Die Kraftstoffzuführeinrichtung 1 in Fig. 1 ist im Ausführungsbeispiel ein Vergaser, also eine Kraftstoffzuführeinrichtung, bei der der Kraftstoff aufgrund von Unterdruck angesaugt wird. Auch eine andere Art von Kraftstoffzuführeinrichtung, beispielsweise eine Kraftstoffzuführeinrichtung mit einem Kraftstoffventil, das den Kraftstoff unter Druck fördert und dadurch in den Ansaugkanal einspritzt, kann vorgesehen sein. Die Kraftstoffzuführeinrichtung 1 besitzt ein Gehäuse 2, in dem ein Ansaugkanalabschnitt 3 ausgebildet ist. Der Ansaugkanalabschnitt 3 ist vorteilhaft mit dem Gemischeinlass eines nicht dargestellten Verbrennungsmotors verbunden. In den Ansaugkanalabschnitt 3 wird üblicherweise Verbrennungsluft über einen Luftfilter angesaugt. Im Ansaugkanalabschnitt 3 ist ein Drosselelement 7, im Ausführungsbeispiel eine Drosselklappe, mit einer Drosselwelle 8 um eine Drehachse 9 schwenkbar gelagert. Stromauf des Drosselelements 7 ist ein Chokeelement 4 im Ansaugkanalabschnitt 3 angeordnet. Es kann auch vorgesehen sein, dass die Kraftstoffzuführeinrichtung 1 kein Chokeelement 4 aufweist. Das Chokeelement 4 ist im Ausführungsbeispiel eine Chokeklappe, die mit einer Chokewelle 5 um eine Drehachse 6 schwenkbar gelagert ist. Das Drosselelement 7 und das Chokeelement 4 dienen zur Steuerung des freien Strömungsquerschnitts des Ansaugkanalabschnitts 3.

Im Ausführungsbeispiel ist die Kraftstoffzuführeinrichtung 1 dazu vorgesehen, sowohl Kraftstoff/Luft-Gemisch in einen Gemischkanal als auch Luft in einen Luftkanal zuzuführen. Hierzu ist der Ansaugkanalabschnitt 3 von einem Trennwandabschnitt 10 in einen Gemischkanalabschnitt 51 und einen Luftkanalabschnitt 52 geteilt. Sind Chokeelement 4 und Drosselelement 7 vollständig geöffnet, so liegen sie mit dem Trennwandabschnitt 10 in einer Ebene. Dadurch wird eine weitgehende Trennung von Gemischkanalabschnitt 51 und Luftkanalabschnitt 52 erreicht.

In den Ansaugkanalabschnitt 3, nämlich in den Gemischkanalabschnitt 51 des Ansaugkanalabschnitts 3, münden mehrere Nebenkraftstofföffnungen 12 sowie eine Hauptkraftstofföffnung 11. Die Nebenkraftstofföffnungen 12 sind im Bereich des Drosselelements 7 angeordnet. Die Hauptkraftstofföffnung 11 ist im Ausführungsbeispiel im Bereich des Trennwandabschnitts 10 und stromauf des Drosselelements 7 angeordnet.

Die Kraftstoffzuführeinrichtung 1 ist im Ausführungsbeispiel als Membranvergaser ausgebildet, dem über eine Kraftstoffpumpe 16 Kraftstoff zugeführt wird. Die Kraftstoffpumpe 16 ist vorzugsweise vom schwankenden Druck in einem Kurbelgehäuse eines Verbrennungsmotors angetrieben. Die Kraftstoffpumpe 16 fördert den Kraftstoff über ein nicht dargestelltes Kraftstoffventil in eine Regelkammer 17 der Kraftstoffzuführeinrichtung 1. Die Regelkammer 17 ist über eine Regelmembran 18 von einer Kompensationskammer 19 getrennt. In Abhängigkeit der Stellung der Regelmembran 18, also in Abhängigkeit der Druckverhältnisse in Regelkammer 17 und Kompensationskammer 19, wird in bekannter Weise ein Einlassventil in die Regelkammer 17 geöffnet oder geschlossen, so dass Kraftstoff gesteuert in die Regelkammer 17 zuströmen kann.

Die Nebenkraftstofföffnungen 12 sind von einer Leerlaufkammer 53 gespeist, die über ein Leerlaufrückschlagventil 54 und eine Leerlaufdrossel 55 mit der Regelkammer 17 verbunden ist.

Die Hauptkraftstofföffnung 11 ist an einer Hauptkraftstoffdüse 13 ausgebildet, die über einen schematisch mit gestrichelter Linie dargestellten Kraftstoffkanal 28 mit der Regelkammer 17 verbunden ist. Im Kraftstoffkanal 28 ist eine Drossel 45 angeordnet. Die Drossel 45 kann eine Festdrossel, beispielsweise eine Teillastfestdüse sein. Die Drossel 45 kann jedoch auch einstellbar sein. Die Drossel 45 kann insbesondere eine Einstellschraube sein. In vorteilhafter alternativer Gestaltung kann eine Festdrossel und eine einstellbare Drossel anstatt der Drossel 45 vorgesehen sein.

Die Hauptkraftstoffdüse 13 ist in einer Bohrung 14 des Gehäuses 2 angeordnet. Der Kraftstoffkanal 56 mündet im Ausführungsbeispiel am Umfang der Bohrung 14. Die Hauptkraftstofföffnung 11 mündet im Bereich eines Venturis 15 in den Ansaugkanalabschnitt 3. Die Hauptkraftstoffdüse 13 weist ein Ventil 25 auf, das als Rückschlagventil ausgebildet ist. Das Ventil 25 umfasst ein Ventilplättchen 31. Das Ventilplättchen 31 liegt in der in Fig. 1 dargestellten geschlossenen Stellung 41 an einem Ventilsitz 34 an. In der geöffneten Stellung liegt das Ventilplättchen 31 im Ausführungsbeispiel an einem Anschlag 37 an.

Die Kraftstoffzuführeinrichtung 1 weist einen Purger 20 auf. Der Purger 20 ist eine manuell zu betätigende Kraftstoffpumpe, die Kraftstoff aus der Regelkammer 17 in einen Kraftstofftank fördert. Der hierdurch erzeugte Unterdruck im Kraftstoffsystem bewirkt, dass Kraftstoff aus dem Kraftstofftank in das Kraftstoffsystem angesaugt und dadurch das Kraftstoffsystem geflutet wird. Hierbei wird im Kraftstoffsystem vorhandene Luft in den Kraftstofftank zurückgefördert. Der Purger 20 weist einen Purgerbalg 21 auf, der vom Bediener zur Förderung von Kraftstoff zu drücken ist. Im Purgerbalg 21 ist eine Pumpenkammer 22 ausgebildet. In die Pumpenkammer 22 mündet ein Kraftstoffkanal 26 über ein Ventil 23. Der Kraftstoffkanal 26 verbindet die Pumpenkammer 22 mit der Regelkammer 17. Aus der Pumpenkammer 22 führt ein Ventil 24, das über einen Kraftstoffkanal 27 mit dem Kraftstofftank verbindbar ist. Die Ventile 23 und 24 sind im Ausführungsbeispiel als Rückschlagventile ausgebildet.

Das Ventil 23 umfasst ein Ventilplättchen 29. Das Ventilplättchen 29 ist zwischen der in Fig. 1 dargestellten geschlossenen Stellung 41 und einer geöffneten Stellung beweglich. In der geschlossenen Stellung 41 liegt das Ventilplättchen 29 an einem Ventilsitz 32 an und trennt dadurch den Kraftstoffkanal 26 von der Pumpenkammer 22. Das Ventilplättchen 29 ist von einer Feder 57, die im Ausführungsbeispiel als Druckfeder ausgebildet ist, in Richtung auf den Ventilsitz 32, also in Richtung auf die geschlossene Stellung 41, vorgespannt. Entsteht in der Pumpenkammer 22 ein Unterdruck, so wird das Ventilplättchen 29 dadurch nach Überschreiten der von der Feder 57 aufgebrachten Kraft vom Ventilsitz 32 abgehoben. Im Gehäuse 2 ist ein Anschlag 35 für das Ventilplättchen 29 gebildet, der die geöffnete Stellung des Ventils 23 definiert und den Hub des Ventilplättchens 32 begrenzt. Alternativ kann auch die Blocklänge der Feder 57 einen Anschlag für das Ventilplättchen 29 bilden. Auch die im Betrieb am Ventilplättchen 29 wirkenden Kräfte können die geöffnete Stellung des Ventils 23 definieren.

Das Ventil 24, das aus der Pumpenkammer 22 in den Kraftstoffkanal 27 führt, weist ein Ventilplättchen 30 auf, das in der in Fig. 1 dargestellten geschlossenen Stellung 41 an einem Ventilsitz 33 anliegt. Das Ventilplättchen 30 ist von einer Feder 58, im Ausführungsbeispiel einer Druckfeder, in Richtung auf die geschlossene Stellung 41 vorgespannt. Im Gehäuse 2 ist ein Anschlag 36 gebildet, der den maximalen Hub des Ventilplättchens 30 begrenzt. Alternativ kann die Blocklänge der Feder 58 den Hub des Ventilplättchens 30 begrenzen.

Bei der Fertigung des Gehäuses 2 der Kraftstoffzuführeinrichtung 1 entstehen Späne durch spanende Bearbeitung des metallischen Gehäuses 2. Auch im Kraftstoff können Verunreinigungen enthalten sein. Derartige Verunreinigungen, insbesondere Späne, können die Bewegung der Ventilplättchen 29, 30, 31 behindern. Die Verunreinigungen können sich zwischen Ventilplättchen 29, 30, 31 und Ventilsitz 32, 33 und 34 oder zwischen Ventilplättchen 29, 30, 31 und Anschlag 35, 36, 37 festsetzen und so eine Bewegung des Ventilplättchens 29, 30, 31 blockieren oder erschweren.

Um zu vermeiden, dass Verschmutzungen in den Bereich der Ventile 23, 24, 25 gelangen können, ist die Anordnung eines Ringspalts vorgesehen. In Strömungsrichtung von der Regelkammer 15 zur Pumpenkammer 22 ist vor dem Ventil 23 ein Ringspalt 38 angeordnet. Der Ringspalt 38 weist in Strömungsrichtung einen Abstand zu dem Ventilplättchen 29 des Ventils 23 auf. In Strömungsrichtung von der Pumpenkammer 22 zum Kraftstoffkanal 27 ist ein Ringspalt 39 vor dem Ventil 24 angeordnet. Der Ringspalt 39 weist zu dem Ventilplättchen 30 des Ventils 24 in Strömungsrichtung einen Abstand auf. In Strömungsrichtung vom Kraftstoffkanal 56 zur Hauptkraftstofföffnung 11 ist in Strömungsrichtung vor dem Ventil 25 ein Ringspalt 40 angeordnet. Der Ringspalt 40 weist zu dem Ventilplättchen 31 des Ventils 25 in Strömungsrichtung einen Abstand auf. Die Ringspalte 38, 39 und 40 sind dabei jeweils getrennt von dem Ventilplättchen 29, 30, 31 ausgebildet. Die Ringspalte 38, 39 und 40 erstrecken sich nicht entlang des Außenumfangs eines Ventilplättchens 29, 30 oder 31. Die Ringspalte 38, 39 und 40 sind jeweils beabstandet zu den Ventilplättchen 29, 30, 31 angeordnet.

In Fig. 2 ist die Hauptkraftstoffdüse 13 schematisch vergrößert dargestellt. Das Ventil 25 befindet sich in seiner geöffneten Stellung 42. In der geöffneten Stellung 42 hat das Ventilplättchen 31 gegenüber der in Fig. 1 dargestellten geschlossenen Stellung 41 einen Hub a zurückgelegt. Das Ventilplättchen 31 liegt an dem Anschlag 37 an. Das Ventilplättchen 31 befindet sich in einem Abstand zum Ventilsitz 34, der dem Hub a entspricht. Der Hub a kann beispielsweise von 0,05 mm bis 1 mm betragen. Die Hauptkraftstoffdüse 13 weist einen Grundkörper 50 auf, der eine im Wesentlichen zylindrische Form hat. Der Grundkörper 50 ist in die Bohrung 14 des Gehäuses 2 eingepresst. In alternativer Gestaltung kann der Grundkörper 50 auch in die Bohrung 50 eingeschraubt oder mittels eines elastischen Elements wie eines O-Rings oder dgl. in der Bohrung 50 gehalten sein.

In Fig. 2 ist die Drossel 45 schematisch als einstellbare Drossel mit einer Ventilnadel 46 dargestellt. Über die Drossel 45 mündet der Kraftstoffkanal 28 in einen ersten Ringkanal 43, der zwischen dem Grundkörper 50 der Hauptkraftstoffdüse 13 und der Wandung der Bohrung 14 gebildet ist. Der erste Ringkanal 43 wird im Ausführungsbeispiel durch eine umlaufende Nut am Grundkörper 50 gebildet. Ein zweiter Ringkanal 44 ist mit Abstand zum ersten Ringkanal 43 angeordnet und ebenfalls durch den Grundkörper 50 und die Wand der Bohrung 14 begrenzt. Auch der zweite Ringkanal 44 ist durch eine umlaufende Nut am Außenumfang des Grundkörpers 50 gebildet. Zwischen den Ringkanälen 43 und 44 erstreckt sich der Ringspalt 40. Der Ringspalt 40 ist von einer Innenwand 47 und einer Außenwand 48 begrenzt. Die Innenwand 47 wird durch den Außenumfang des Grundkörpers 50 gebildet. Die Außenwand 48 ist die Wandung der Bohrung 14.

In alternativer Ausführung kann die Innenwand 47 durch eine an den Grundkörper 50 angespritzte Aufdickung ausgebildet sein. Es kann auch vorgesehen sein, dass die Innenwand 47 durch den Außenumfang eines am Grundkörper 50 gehaltenen Rings 60 gebildet ist. Dies ist in Fig. 2 schematisch mit gestrichelter Linie angedeutet.

Der Ringspalt 40 weist eine Spaltbreite b auf, die auf den Hub a des Ventils 25 abgestimmt ist. Die Spaltbreite b entspricht dem Abstand zwischen Innenwand 47 und Außenwand 48. Die Spaltbreite b ist nicht größer als der doppelte Hub a. Die Spaltbreite b ist insbesondere nicht größer als der Hub a. Vorteilhaft ist die Spaltbreite b kleiner als der Hub a. Bevorzugt beträgt die Spaltbreite b höchstens 80% des Hubs a. Die Spaltbreite b beträgt vorteilhaft mindestens 30%, insbesondere mindestens 50% des Hubs a. Dadurch ist die Fertigung vereinfacht. Die Spaltbreite b kann beispielsweise von 0,04 mm bis 2 mm, insbesondere 0,04 mm bis 1,6 mm, vorteilhaft 0,05 mm bis 1,5 mm betragen. Der Hub a kann beispielsweise von 0,05 mm bis 1,0 mm betragen. Die üblicherweise auftretenden Späne sind meist deutlich größer als die Spaltbreite b, so dass auch eine Spaltbreite b, die größer als der Hub a ist, die auftretenden Späne weitgehend zurückhalten kann. Die Spaltbreite b ist konstruktiv fest vorgegeben. Die Spaltbreite b ist nicht einstellbar und kann durch den Benutzer nicht verändert werden.

Der Strömungsquerschnitt des Ringspalts 40 ist größer als der Strömungsquerschnitt des Ventils 25. Dadurch wirkt der Ringspalt 40 für den Strömungsdurchsatz nicht begrenzend. Der Strömungsquerschnitt des Ringspalts 40 ist vorteilhaft größer als der Strömungsquerschnitt der Drossel 45. Ist die Drossel 45 einstellbar, so ist der Strömungsquerschnitt des Ringspalts 40 vorzugsweise größer als der größte mit der Drossel 45 einstellbare Strömungsquerschnitt.

Der Ringspalt 40 weist eine Spaltlänge c auf. Die Spaltlänge c ist vorteilhaft vergleichsweise klein. Die Spaltlänge c beträgt vorteilhaft weniger als die Hälfte der Spaltbreite b. Die Spaltlänge c beträgt vorteilhaft 0,02 mm bis 1,5 mm, insbesondere 0,02 mm bis 1,0 mm, bevorzugt 0,1 mm bis 0,5 mm.

Das Ventilplättchen 31 liegt in seiner geschlossenen Stellung 41 (Fig. 1) über eine Ventilsitzbreite d an dem Ventilsitz 34 an. Die Ventilsitzbreite d ist bei einem flachen Ventilsitz 34 (wie dargestellt) die Differenz zwischen Ventilsitzaußenradius und Ventilsitzinnenradius. Die Spaltlänge c ist bei einem Ventil mit flachem Ventilsitz 34 vorteilhaft kleiner als das 2fache der Breite d. Bei einem Ventil mit rundem Ventilsitz 34 (nicht dargestellt) ist die Spaltlänge c vorteilhaft kleiner als das 2fache der Ventilplättchendicke e.

Die Spaltbreite der Ringspalte 38 und 39 (Fig. 1) ist in entsprechender Weise auf den Hub der Ventilplättchen 29 und 30 der Ventile 23 und 24 des Purgers 20 abgestimmt.

Fig. 3 zeigt ein Ausführungsbeispiel eines Ventils 24 des Purgers 20, bei dem ein Ringspalt 39 in Strömungsrichtung vor dem Ventil 24 angeordnet ist. Ein zweiter Ringspalt 49 ist in Strömungsrichtung nach dem Ventil 24 angeordnet. Der Ringspalt 49 schützt das Ventil 24 vor Verschmutzungen, die bei einer Strömung in Gegenrichtung zum Ventil 24 gelangen. Dies kann beispielsweise beim Abschalten des Verbrennungsmotors sein, wenn noch im Kraftstoffsystem befindlicher Kraftstoff zurück in den Kraftstofftank abläuft. Die Ringspalte 39 und 49 sind im Ausführungsbeispiel an Einsatzteilen 59 ausgebildet, die in den Kraftstoffkanal 27 stromab und stromauf des Ventils 24 eingesetzt sind.

Beim Ausführungsbeispiel nach Fig. 4 sind das Rückschlagventil und der Ringspalt 40 an separaten Bauteilen ausgebildet. Das Rückschlagventil ist an dem Grundkörper 50 ausgebildet. Der Ringspalt 40 ist von einem Bauteil 61 begrenzt. Das Bauteil 61 ist separat von dem Grundkörper 50 in die Bohrung 14 eingepresst. Das Bauteil 61 weist den ersten Ringkanal 43 auf, in den der Kraftstoffkanal 28 mündet. An dem Bauteil 61 ist außerdem die den Ringspalt 40 begrenzende Innenwand 47 ausgebildet.

Die Figuren 5 bis 7 zeigen unterschiedliche Ausführungsvarianten für den Ringspalt 40. Die Ringspalte 38, 39 und 49 können in entsprechender Weise ausgebildet sein.

Beim Ausführungsbeispiel nach Fig. 5 ist die Innenwand 47 mit sich nach außen verjüngendem Querschnitt, insbesondere mit dreieckigem Querschnitt, ausgebildet. Die Spaltlänge c ist dadurch minimiert. Die Außenwand 48 ist zylindrisch ausgebildet.

Beim Ausführungsbeispiel nach Fig. 6 sind Innenwand 47 und Außenwand 48 mit sich verjüngendem, insbesondere spitz zulaufendem Querschnitt ausgebildet. Auch hier ergibt sich eine minimale Spaltlänge c.

Beim Ausführungsbeispiel nach Fig. 7 ist die Innenwand 47 mit sich verjüngendem Querschnitt ausgebildet. Die Innenwand 47 läuft jedoch nicht spitz zu, sondern ist abgerundet ausgebildet. Die Außenwand 48 ist zylindrisch ausgebildet.

Auch beliebige Kombinationen der vorgenannten Gestaltungen von Innenwand 47 und Außenwand 48 können vorteilhaft sein.

Vorteilhaft sind die Strömungsquerschnitte vorliegend Flächenquerschnitte.

## Patentansprüche

1. Kraftstoffzuführeinrichtung, insbesondere Vergaser, mit einem Gehäuse (2), in dem ein Ansaugkanalabschnitt (3) ausgebildet ist, in den mindestens eine Kraftstofföffnung (11, 12) mündet, wobei die Kraftstoffzuführeinrichtung (1) mindestens einen Kraftstoffkanal (26, 27, 28) aufweist, in dem ein Ventil (23, 24, 25) angeordnet ist, wobei das Ventil (23, 24, 25) ein Ventilplättchen (29, 30, 31) aufweist, wobei das Ventil (23, 24, 25) eine geschlossene Stellung (41) aufweist, in der das Ventilplättchen (29, 30, 31) an einem Ventilsitz (32, 33, 34) anliegt, und wobei das Ventil (23, 24, 25) eine geöffnete Stellung (42) aufweist, wobei das Ventilplättchen (29, 30, 31) zwischen der geöffneten Stellung (42) und der geschlossenen Stellung (41) einen Ventilhub (h) zurücklegt,
wobei in dem Kraftstoffkanal (26, 27, 28) mindestens ein Ringspalt (38, 39, 40, 49) gebildet ist, wobei die Spaltbreite (b) des Ringspalts (38, 39, 40, 49) auf den Hub (a) des Ventilplättchens (29, 30, 31) des Ventils (23, 24, 25) derart abgestimmt ist, dass die Spaltbreite (b) nicht größer als der doppelte Hub (a) ist und wobei der Strömungsquerschnitt des Ringspalts (40) größer als der Strömungsquerschnitt des Ventils (23, 24, 25) ist, wobei die Strömungsquerschnitte Flächenquerschnitte sind, und
**dadurch gekennzeichnet,**
- **dass** der Ringspalt (38, 39, 40, 49) getrennt von dem Ventilplättchen (29, 30, 31) ausgebildet ist und sich nicht entlang des Außenumfangs des Ventilplättchens (29, 30, 31) erstreckt, dass der Ringspalt (38, 39, 40, 49) von einer Innenwand (47) und einer Außenwand (48) begrenzt ist und dass der Ventilsitz (32, 33, 34) und die Innenwand (47) des Ringspalts (38, 39, 40, 49) an dem gleichen Bauteil ausgebildet sind
oder
- **dass** in den Ansaugkanalabschnitt (3) eine Hauptkraftstoffdüse (13) mündet, die ein Ventil (25) aufweist, dass die Hauptkraftstoffdüse (13) in einer Bohrung (14) angeordnet ist, und dass der Ringspalt (40) zwischen der Wand der Bohrung (14) und dem Außenumfang der Hauptkraftstoffdüse (13) gebildet ist.

2. Kraftstoffzuführeinrichtung nach Anspruch 1,
**dadurch gekennzeichnet, dass** die Spaltbreite (b) höchstens 100%, vorzugsweise höchstens 80% des Hubs (a) beträgt.

3. Kraftstoffzuführeinrichtung nach Anspruch 1 oder 2,
**dadurch gekennzeichnet, dass** das Ventilplättchen (29, 30, 31) in der geöffneten Stellung (42) an einem Anschlag (34, 35, 36) anliegt.

4. Kraftstoffzuführeinrichtung nach einem der Ansprüche 1 bis 3,
**dadurch gekennzeichnet, dass** mindestens ein Ringspalt (38, 39, 40) stromauf des Ventils (23, 24, 25) angeordnet ist.

5. Kraftstoffzuführeinrichtung nach einem der Ansprüche 1 bis 4,
**dadurch gekennzeichnet, dass** mindestens ein Ringspalt (49) stromab des Ventils (24) angeordnet ist.

6. Kraftstoffzuführeinrichtung nach einem der Ansprüche 1 b 5,
**dadurch gekennzeichnet, dass** der Ringspalt (40) zwischen der Wand der Bohrung (14) und dem Außenumfang der Hauptkraftstoffdüse (13) gebildet ist und dass der Ringspalt (40) zwischen einem ersten Ringkanal (43) und einem zweiten Ringkanal (44) verläuft.

7. Kraftstoffzuführeinrichtung nach Anspruch 6,
**dadurch gekennzeichnet, dass** der erste Ringkanal (43), der Ringspalt (40) und der zweite Ringkanal (44) von der Wand der Bohrung (14) und dem Außenumfang der Hauptkraftstoffdüse (13) begrenzt sind.

8. Kraftstoffzuführeinrichtung nach einem der Ansprüche 1 b 7,
**dadurch gekennzeichnet, dass** stromauf des Ringspalts (40) mindestens eine Drossel (45) angeordnet ist.

9. Kraftstoffzuführeinrichtung nach Anspruch 8,
**dadurch gekennzeichnet, dass** die mindestens eine Drossel (45) einstellbar ist.

10. Kraftstoffzuführeinrichtung nach Anspruch 8 oder 9,
**dadurch gekennzeichnet, dass** der Strömungsquerschnitt des Ringspalts (38, 39, 40, 49) größer als der Strömungsquerschnitt der Drossel (45) ist.

11. Kraftstoffzuführeinrichtung nach einem der Ansprüche 1 b 10,
**dadurch gekennzeichnet, dass** die Kraftstoffzuführeinrichtung einen Purger (20) aufweist, wobei der Purger (20) eine Pumpenkammer (22) aufweist, wobei ein erstes Ventil (23) stromauf der Pumpenkammer (22) und ein zweites Ventil (24) stromab der Pumpenkammer angeordnet ist.

12. Kraftstoffzuführeinrichtung nach einem der Ansprüche 1 bis 11,
**dadurch gekennzeichnet, dass** das mindestens eine Ventil (23, 24, 25) ein Rückschlagventil ist.

## Claims

1. Fuel-supply device, in particular a carburettor, having a housing (2) in which there is formed an intake-channel section (3) into which at least one fuel opening (11, 12) opens out, wherein the fuel-supply device (1) has at least one fuel channel (26, 27, 28) in which a valve (23, 24, 25) is arranged, wherein the valve (23, 24, 25) has a valve plate (29, 30, 31), wherein the valve (23, 24, 25) has a closed position (41) in which the valve plate (29, 30, 31) abuts against a valve seat (32, 33, 34), and wherein the valve (23, 24, 25) has an open position (42), wherein the valve plate (29, 30, 31) covers a valve stroke (h) between the open position (42) and the closed position (41),
wherein at least one annular gap (38, 39, 40, 49) is formed in the fuel channel (26, 27, 28), wherein the gap width (b) of the annular gap (38, 39, 40, 49) is matched to the stroke (a) of the valve plate (29, 30, 31) of the valve (23, 24, 25) in such a way that the gap width (b) is not greater than twice the stroke (a), and wherein the flow cross section of the annular gap (40) is larger than the flow cross section of the valve (23, 24, 25), wherein the flow cross sections are area cross-sections, and
**characterized**
- **in that** the annular gap (38, 39, 40, 49) is formed separately from the valve plate (29, 30, 31) and does not extend along the outer periphery of the valve plate (29, 30, 31), in that the annular gap (38, 39, 40, 49) is delimited by an inner wall (47) and an outer wall (48), and in that the valve seat (32, 33, 34) and the inner wall (47) of the annular gap (38, 39, 40, 49) are formed on the same component,
or
- **in that** a main fuel nozzle (13) having a valve (25) opens out into the intake-channel section (3), in that the main fuel nozzle (13) is arranged in a bore (14), and in that the annular gap (40) is formed between the wall of the bore (14) and the outer periphery of the main fuel nozzle (13).

2. Fuel-supply device according to Claim 1,
**characterized in that** the gap width (b) is at most 100%, preferably at most 80%, of the stroke (a).

3. Fuel-supply device according to Claim 1 or 2,
**characterized in that**, in the open position (42), the valve plate (29, 30, 31) abuts against a stop (34, 35, 36).

4. Fuel-supply device according to one of Claims 1 to 3,
**characterized in that** at least one annular gap (38, 39, 40) is arranged upstream of the valve (23, 24, 25).

5. Fuel-supply device according to one of Claims 1 to 4,
**characterized in that** at least one annular gap (49) is arranged downstream of the valve (24).

6. Fuel-supply device according to one of Claims 1 to 5,
**characterized in that** the annular gap (40) is formed between the wall of the bore (14) and the outer periphery of the main fuel nozzle (13), and **in that** the annular gap (40) extends between a first annular channel (43) and a second annular channel (44).

7. Fuel-supply device according to Claim 6,
**characterized in that** the first annular channel (43), the annular gap (40) and the second annular channel (44) are delimited by the wall of the bore (14) and the outer periphery of the main fuel nozzle (13).

8. Fuel-supply device according to one of Claims 1 to 7,
**characterized in that** at least one throttle (45) is arranged upstream of the annular gap (40).

9. Fuel-supply device according to Claim 8,
**characterized in that** the at least one throttle (45) is adjustable.

10. Fuel-supply device according to Claim 8 or 9,
**characterized in that** the flow cross section of the annular gap (38, 39, 40, 49) is larger than the flow cross section of the throttle (45).

11. Fuel-supply device according to one of Claims 1 to 10,
**characterized in that** the fuel-supply device has a purger (20), wherein the purger (20) has a pump chamber (22), wherein a first valve (23) is arranged upstream of the pump chamber (22) and a second valve (24) is arranged downstream of the pump chamber.

12. Fuel-supply device according to one of Claims 1 to 11,
**characterized in that** the at least one valve (23, 24, 25) is a check valve.

## Revendications

1. Dispositif d'alimentation en carburant, notamment carburateur, avec un boîtier (2) dans lequel est réalisé une section de canal d'aspiration (3) dans lequel débouche au moins une ouverture de carburant (11, 12), le dispositif d'alimentation en carburant (1) présentant au moins un canal de carburant (26, 27, 28) dans lequel est agencée une soupape (23, 24, 25), la soupape (23, 24, 25) présentant une plaquette de soupape (29, 30, 31), la soupape (23, 24, 25) présentant une position fermée (41) dans laquelle la plaquette de soupape (29, 30, 31) s'applique contre un siège de soupape (32, 33, 34), et la soupape (23, 24, 25) présentant une position ouverte (42), la plaquette de soupape (29, 30, 31) parcourant une course de soupape (h) entre la position ouverte (42) et la position fermée (41),
au moins un espace annulaire (38, 39, 40, 49) étant formé dans le canal de carburant (26, 27, 28), la largeur d'espace (b) de l'espace annulaire (38, 39, 40, 49) étant adaptée à la course (a) de la plaquette de soupape (29, 30, 31) de la soupape (23, 24, 25) de telle sorte que la largeur d'espace (b) n'est pas supérieure au double de la course (a) et la section transversale d'écoulement de l'espace annulaire (40) est supérieure à la section transversale d'écoulement de la soupape (23, 24, 25), les sections transversales d'écoulement étant des sections transversales de surface, et
**caractérisé**
- **en ce que** l'espace annulaire (38, 39, 40, 49) est réalisé séparément de la plaquette de soupape (29, 30, 31) et ne s'étend pas le long de la périphérie extérieure de la plaquette de soupape (29, 30, 31), en ce que l'espace annulaire (38, 39, 40, 49) est délimité par une paroi intérieure (47) et une paroi extérieure (48) et en ce que le siège de soupape (32, 33, 34) et la paroi intérieure (47) de l'espace annulaire (38, 39, 40, 49) sont réalisés sur le même composant
ou
- **en ce que** dans la section de canal d'aspiration (3) débouche une buse de carburant principale (13) qui présente une soupape (25), en ce que la buse de carburant principale (13) est agencée dans un alésage (14), et en ce que l'espace annulaire (40) est formé entre la paroi de l'alésage (14) et la périphérie extérieure de la buse de carburant principale (13).

2. Dispositif d'alimentation en carburant selon la revendication 1,
**caractérisé en ce que** la largeur d'espace (b) est au maximum de 100 %, de préférence au maximum de 80 % de la course (a).

3. Dispositif d'alimentation en carburant selon la revendication 1 ou 2,
**caractérisé en ce que** la plaquette de soupape (29, 30, 31) s'applique contre une butée (34, 35, 36) dans la position ouverte (42).

4. Dispositif d'alimentation en carburant selon l'une quelconque des revendications 1 à 3,
**caractérisé en ce qu'**au moins un espace annulaire (38, 39, 40) est agencé en amont de la soupape (23, 24, 25).

5. Dispositif d'alimentation en carburant selon l'une quelconque des revendications 1 à 4,
**caractérisé en ce qu'**au moins un espace annulaire (49) est agencé en aval de la soupape (24).

6. Dispositif d'alimentation en carburant selon l'une quelconque des revendications 1 à 5,
**caractérisé en ce que** l'espace annulaire (40) est formé entre la paroi de l'alésage (14) et la périphérie extérieure de la buse de carburant principale (13) et **en ce que** l'espace annulaire (40) s'étend entre un premier canal annulaire (43) et un deuxième canal annulaire (44).

7. Dispositif d'alimentation en carburant selon la revendication 6,
**caractérisé en ce que** le premier canal annulaire (43), l'espace annulaire (40) et le deuxième canal annulaire (44) sont délimités par la paroi de l'alésage (14) et la périphérie extérieure de la buse de carburant principale (13).

8. Dispositif d'alimentation en carburant selon l'une quelconque des revendications 1 à 7,
**caractérisé en ce qu'**au moins un étranglement (45) est agencé en amont de l'espace annulaire (40).

9. Dispositif d'alimentation en carburant selon la revendication 8,
**caractérisé en ce que** l'au moins un étranglement (45) est ajustable.

10. Dispositif d'alimentation en carburant selon la revendication 8 ou 9,
**caractérisé en ce que** la section transversale d'écoulement de l'espace annulaire (38, 39, 40, 49) est plus grande que la section transversale d'écoulement de l'étranglement (45).

11. Dispositif d'alimentation en carburant selon l'une quelconque des revendications 1 à 10,
**caractérisé en ce que** le dispositif d'alimentation en carburant présente un purgeur (20), le purgeur (20) présentant une chambre de pompage (22), une première soupape (23) étant agencée en amont de la chambre de pompage (22) et une deuxième soupape (24) étant agencée en aval de la chambre de pompage.

12. Dispositif d'alimentation en carburant selon l'une quelconque des revendications 1 à 11,
**caractérisé en ce que** l'au moins une soupape (23, 24, 25) est un clapet anti-retour.
